# EUROPÄISCHE PATENTSCHRIFT

(11) **EP 4 332 341 B1**
(45) Veröffentlichungstag und Bekanntmachung des Hinweises auf die Patenterteilung: **17.12.2025**
(21) Anmeldenummer: 22192810.4
(22) Anmeldetag: 30.08.2022
(51) Int. Cl.: E06B 7/20, E06B 7/215

(54) **DICHTUNG FÜR EINE TÜR ODER EIN FENSTER MIT EINER BEIM SCHLIESSEN DER TÜR ODER DES FENSTERS AUTOMATISCH ABSENKBAREN DICHTUNGSLEISTE**
SEAL FOR A DOOR OR WINDOW WITH A SEALING STRIP WHICH CAN BE AUTOMATICALLY LOWERED WHEN CLOSING THE DOOR OR WINDOW
JOINT POUR UNE PORTE OU UNE FENÊTRE AVEC UNE BAGUETTE D'ÉTANCHÉITÉ POUVANT ÊTRE ABAISSÉ AUTOMATIQUEMENT LORS DE LA FERMETURE DE LA PORTE OU DE LA FENÊTRE

(43) Veröffentlichungstag der Anmeldung: 06.03.2024
(73) Patentinhaber: Athmer OHG, 59757 Arnsberg (DE)
(72) Erfinder: Ludwig, Maico, 24635 Rickling (DE)
(74) Vertreter: Fritz Patent- und Rechtsanwälte PartmbB

(56) Entgegenhaltungen:
- EP-A1- 2 921 634
- DE-A1- 3 124 106
- US-A1- 2019 078 378
- US-A1- 2022 090 440

## Beschreibung

Die vorliegende Erfindung betrifft eine Dichtung für eine Tür oder ein Fenster mit einer beim Schließen der Tür oder des Fensters automatisch bewegbaren Dichtungsleiste, wobei die Dichtung
a. einen Halter aufweist, der an einem Flügel der Tür oder des Fensters, zum Beispiel an einer Außenseite oder in einer Nut am oberen oder unteren Ende des Flügels montierbar ist,
b. die Dichtungsleiste aufweist, die ein Dichtungselement aufweist, mit dem ein Spalt zwischen dem Flügel und einem Boden, einer Schwelle oder einem Rahmen der Tür oder des Fensters abgedichtet werden kann,
c. einen Bewegungsmechanismus zum Bewegen der Dichtungsleiste aus einer Freigabestellung in eine Dichtungsstellung beim Schließen der Tür oder des Fensters und/oder zum Bewegen der Dichtungsleiste aus der Dichtungsstellung in die Freigabestellung beim Öffnen der Tür aufweist,
d. einen Auslöser aufweist, der mit dem Bewegungsmechanismus gekoppelt ist und der vorgesehen ist, beim Schließen der Tür oder des Fensters an einem Teil des Rahmens oder einem anderen Teil anzuschlagen, wodurch eine Kraft zum Bewegen der Dichtungsleiste aus der Freigabestellung in die Dichtungsstellung in den Bewegungsmechanismus eingeleitet werden kann.

Dichtungen dieser Art werden benutzt, um Spalte an Türen oder Fenstern abzudichten. Die Dichtung ist dazu meist am unteren Ende des Flügels oder seltener am oberen Ende des Flügels montiert. Sehr häufig ist eine Montage der Dichtung in einer Nut, die am unteren Ende oder oberen Ende des Türflügels vorgesehen ist. Es ist aber auch möglich, die Dichtung auf einer Außenseite des Flügels zu montieren, insbesondere bei Glastüren oder bei einer nachträglichen Ausrüstung der Tür oder des Fensters mit einer Dichtung. Es sind aber auch Fälle bekannt, bei denen solche Dichtungen dazu dienen, Spalte zwischen den Seiten des Flügels und eines Rahmens abzudichten. Ferner ist es bekannt, solche Dichtungen nicht am Flügel, sondern am Rahmen anzubringen, um Spalte zwischen dem Flügel und dem Rahmen abzudichten.

Der Halter ist in der Regel ein Gehäuse, das meist aus einem Aluminium oder Kunststoffprofil hergestellt ist. Es gibt aber auch andere Halter, die durch den Bewegungsmechanismus mit der Dichtungsleiste verbunden sind.

Der Halter kann mit Befestigungswinkeln und Schrauben oder anderen geeigneten Elementen an dem Flügel oder ggf. am Rahmen befestigt werden. Dem Fachmann sind dazu verschiedene Lösungen aus dem Stand der Technik bekannt. Die Befestigungswinkel können dazu seitlich in den Halter eingesteckt werden.

Der Bewegungsmechanismus kann ein Mechanismus mit Blattfeder oder Scherenelementen sein. Es sind aber auch andere Bewegungsmechanismen bekannt.

Die Dichtung entfaltet dann ihre Wirkung, wenn die Tür oder das Fenster geschossen wird. Der Auslöser einer an dem Flügel angebrachten Dichtung schlägt an dem Rahmen an. Ist die Dichtung am Rahmen angebracht, schlägt der Flügel an dem Auslöser an. Die beim Anschlagen in den Auslöser eingeleitete Kraft wird in den Bewegungsmechanismus übertragen, der darauf hin betätigt wird und die Dichtungsleiste aus der Freigabestellung in die Dichtstellung bewegt.

Die Dichtung wird eingesetzt, um im Falle eines Brandes zu verhindern, dass Rauch durch die Tür oder das Fenster dringt. Ferner kann es wünschenswert sein, dass eine Tür oder ein Fenster verhindert, dass Luft durch einen Spalt an der Tür oder das Fenster zieht, welche das Feuer weiter anfacht.

In der Dichtungsstellung der Dichtungsleiste ist der Auslöser im Normalfall betätigt und eingedrückt, wodurch die für die Bewegung der Dichtung notwendige Kraft in die Dichtung eingeleitet ist. Der Auslöser liegt an dem Rahmen (oder ggf. am Flügel) an, wodurch die für den Erhalt der Dichtungsstellung notwenige Kraft zur Überwindung der Rückstellkraft der Rückstellfeder aufrecht erhalten bleibt. Es hat sich gezeigt, dass es bei Bränden aufgrund der Erwärmung des Rahmens und/oder des Flügels und/oder der Teile der Dichtung dazu kommen kann, dass sich die Geometrie der Tür oder des Fensters verändert. zwischen dem Punkt, an dem sich der Auslöser im Normalfall im ausgelösten Zustand, also in der Dichtungsstellung der Dichtungsleiste befindet, und dem Punkt, an dem sich der Rahmen (oder Flügel) der Tür oder des Fensters im Normalfall im ausgelösten Zustand befindet, kann sich ein Abstand bilden. Dieser Abstand kann dazu führen, dass keine oder nur eine geringere Kraft als im Normalfall ohne Erwärmung durch den Brand in den Auslöser eingeleitet wird. Die in den Auslöser eingeleitete Kraft zu Betätigung der Dichtung entfällt oder ist dadurch kleiner als im Normalfall. Der Bewegungsmechanismus bewegt dann aufgrund der stärker werdenden Rückstellkräfte die Dichtungsleiste in die Freigabestellung oder zumindest in deren Richtung. Die Dichtungsleiste löst sich dadurch von dem Gebäudeteil gegenüber dem sie im Normalfall abdichtet und der Spalt, der mit der Dichtung abgedichtet sein sollte, öffnet sich. Rauch und Luft können dann wieder durch den Spalt ziehen.

Hier setzt die vorliegende Erfindung an.

Der vorliegenden Erfindung lag das Problem zugrunde, einen Spalt mit einer Dichtung eingangs genannter Art auch dann abzudichten, wenn sich die Geometrie der Tür wegen der Erhitzung aufgrund eine Brandes verändert.

Diese Aufgabe wird erfindungsgemäß dadurch gelöst,
a. dass die Dichtung ein temperaturempfindliches Ausdehnungselement aufweist,
b. dass der Auslöser über das Ausdehnungselement mit dem Bewegungsmechanismus verbunden ist oder der Auslöser oder der Bewegungsmechanismus das Ausdehnungselement aufweist und
c. dass die in den Auslöser einleitbare Kraft zum Bewegen der Dichtungsleiste von der Freigabestellung in die Dichtungsstellung zumindest dann über das Ausdehnungselement von dem Auslöser in die Dichtungsleiste geleitet ist, wenn die Temperatur des Ausdehnungselementes größer als 90°C ist.

Mittels des Ausdehnungselementes, das in dem Auslöser, zwischen dem Auslöser und dem Bewegungsmechanismus oder in dem Bewegungsmechanismus angeordnet ist, wird in dem Fall, dass sich die Geometrie der Tür oder des Fensters ändert und ein Abstand zwischen dem Punkt, in dem sich der Auslöser im Normalfall befindet, und dem Punkt, in dem sich der Auslöser aufgrund der veränderten Geometrie befindet, entsteht, dieser Abstand ausgeglichen. Ist das Ausdehnungselement Teil des Auslösers oder zwischen dem Auslöser und dem Bewegungsmechanismus angeordnet, wird der Auslöser aufgrund der Ausdehnung verlängert und der Abstand ausgeglichen. Der Ausgleich kann innerhalb des Bewegungsmechanismus erfolgen, wenn das Ausdehnungselement innerhalb des Bewegungsmechanismus vorgesehen ist. So kann das Ausdehnungselement zum Beispiel in einer Stange angeordnet sein, in die die Kraft vom Auslöser eingeleitet wird und die mit Elementen des Bewegungsmechanismus verbunden ist, über die die Kraft in dem Bewegungsmechanismus in eine andere Richtung umgelenkt wird.

Anders als bekannte Lösungen, wie zum Beispiel bei der aus dem Dokument US 2022/0090440 A1 bekannten Lösung, bei denen die Dichtungsleiste im Falle eines Brandes von intumeszierendem Material, das zwischen der Dichtungsleiste und dem Gehäuse der Dichtung angeordnet ist, wird die Dichtungsleiste einer erfindungsgemäßen Dichtung nicht durch das Ausdehnungselement allein nach unten gedrückt. Zu der Kraft, die aufgrund der Ausdehnung des Ausdehnungselemente entsteht und auf den Bewegungsmechanismus und letztlich auf die Dichtungsleiste wirkt, tritt die Kraft aufgrund des Anliegens des Auslösers an einer Gegenfläche hinzu. In einem Idealfall kommt es durch das Ausdehnungselement lediglich zu einem Längenausgleich, der aufgrund der Änderung der Geometrie der Tür oder des Fensters notwendig ist. Die Kraft zu Betätigung wird dann weiterhin in den Auslöser eingeleitet und von dort in den Bewegungsmechanismus übertragen. Im besten Fall ist es dann sogar so, dass die Tür oder das Fenster weiterhin geöffnet werden kann, damit sich zum Beispiel Personen in der Brandzone in Sicherheit bringen können oder in Sicherheit gebracht werden können. Das ist möglich, da die Kraft, die zum Bewegen der Dichtungsleiste in die Dichtungsstellung in den Auslöser eingeleitet wird, beim Öffnen der Tür oder des Fensters wegfällt und die Dichtungsleiste dann ohne weiteres in die Freigabestellung überführt werden kann, in der sich die Tür oder das Fenster problemlos öffnen lässt. Im Idealfall kann also die Tür oder das Fenster auch im Brandfall ihre Funktion behalten. Zumindest wird die Funktion nicht durch eine Dichtungsleiste behindert, die von einem intumeszierenden Material gegen den Fußboden oder eine andere Gegenfläche gedrückt wird.

Die Begrenzung darauf, dass sich das Ausdehnungselement erst bei einer Erwärmung von 90° so ausgedehnt hat, dass es wirkt, hat zum Einen den Grund, eine Wirkung des Ausdehnungselementes bei Temperaturen unter 90° zu verhindern. Erst bei einer Temperatur von über 90° liegt mit hoher Wahrscheinlichkeit ein Brand vor. Und zum Anderen kann dann die Tür auch ohne Behinderung durch die Dichtung noch geöffnet werden, falls durch das Ausdehnungselement eine Ausdehnung erreicht wird, die größer ist als es für den Längenausgleich aufgrund der Veränderung der Geometrie notwendig wäre. Wie stark sich die Geometrie verändert, hängt oft von der Tür bzw. vom Fenster und der Einbausituation ab und kann nicht oder nur mit sehr großem Aufwand vorhergesagt werden. Deshalb ist es schwierig, das Ausdehnungselement genau auf die eintretenden Geometrieveränderungen einzustellen. Es kann also dazu kommen, dass durch das Ausdehnungselement eine so große Kraft erzeugt wird oder die Geometrie des Auslösers und/oder des Bewegungsmechanismus so stark verändert wird, dass die Dichtungsleiste sich nicht mehr oder für eine Bewegung des Flügels der Tür oder des Fensters nicht ausreichend aus der Dichtstellung in die Freigabestellung bewegt. Tritt hingegen die Wirkung des Ausdehnungselementes erst bei 90° C ein, ist gewährleistet, dass die Tür oder das Fenster bei Temperaturen bis 90° C geöffnet werden kann, ohne dass die Dichtung daran hindert.

Das Ausdehnungselement einer erfindungsgemäßen Dichtung kann ein temperaturempfindliches Material mit einem positiven Temperaturausdehnungskoeffizienten aufweisen oder aus einem temperaturempfindlichen Material mit einem positiven Temperaturausdehnungskoeffizienten hergestellt sein. Eine erfindungsgemäße Dichtung kann einen Behälter oder ein Gehäuse aufweisen, in dem das temperaturempfindliche Material angeordnet ist. Der Behälter kann eine Kapsel sein, die so ähnlich ausgestaltet ist wie ein Ausdehnungselement in einem Thermostat. Das temperaturempfindliche Material kann ein Fluid, insbesondere eine Flüssigkeit, eine Paste oder ein Pulver sein. Das temperaturempfindliche Material kann ein intumeszierendes Material sein.

Ebenso ist es möglich, dass das Ausdehnungselement ein Bimetallelement ist oder ein Bimetall aufweist.

Die erfindungsgemäße Dichtung kann eine Dichtung mit einem Gehäuse als Halter oder mit einem anderen Halter sein, der an dem Flügel der Tür oder des Fensters befestigt werden kann. Dazu können die Halter zum Beispiel mit Befestigungswinkeln und Schrauben oder direkt mit Schrauben an dem Flügel befestigt sein. Es können aber auch alle anderen Befestigungsarten zum Befestigen von Dichtungen verwendet werden, die bereits aus dem Stand der Technik bekannt sind.

Als Bewegungsmechanismus einer erfindungsgemäßen Dichtung kommt im Grunde jeder Bewegungsmechanismus in Frage, der auch schon bei bekannten Bewegungsmechanismen verwendet wird, wie zum Beispiel Blattfedermechanismen oder Scherenmechanismen. Die Rückstellfeder kann integraler Bestandteil des Bewegungsmechanismus sein, so wie es bei Blattfedermechanismen der Regelfall ist. Die Rückstellfeder kann aber auch außerhalb des Bewegungsmechanismus angeordnet sein, wie es bei Scherenmechanismen der Regelfall ist.

Ein Ausführungsbeispiel eines Auslösers einer erfindungsgemäßen Dichtung wird unter Bezugnahme auf die Zeichnungen nachfolgend beschrieben. Es zeigen:
- Fig. 1 eine Schnittdarstellung des Auslösers in einem Normalfall und
- Fig. 2 eine Schnittdarstellung des Auslösers in einem erhitzen Fall, in dem das Ausdehnungselement den Auslöser verlängert hat.

Der in den Figuren schematisch und im Schnitt dargestellte Auslöser A kann Teil einer erfindungsgemäßen Dichtung sein, die in oder an einem Flügel einer Tür oder eines Fensters befestigt ist. Er weist ein erstes Auslöserteil 1, ein zweites Auslöserteil 2 und ein Ausdehnungselement 3 auf. Das erste Auslöserteil 1 hat eine Anschlagsfläche 11, mit der der Auslöser A beim Schließen der Tür oder des Fensters an einem Rahmen der Tür oder des Fensters anschlagen kann. Das zweite Auslöserteil 2 hat eine Verbindungsstruktur 21 zur Verbindung mit einem Bewegungsmechanismus der Dichtung, für die der Auslöser A vorgesehen ist. Sie kann beispielsweise mit einer Auslöserstange oder einem Schieber des Bewegungsmechanismus verbunden sein.

Das erste Auslöserteil 1 und das zweite Auslöserteil 2 sind verschiebbar aneinander gelagert. So kann der Abstand zwischen der Anschlagsfläche 11 und der Verbindungsstruktur 21 verändert werden. In einem der beiden Auslöserteile 1,2, im dargestellten Beispiel in dem zweiten Auslöserteil 2 ist eine Ausnehmung vorgesehen, in die ein Ausdehnungselement 3 eingesetzt ist. Dieses Ausdehnungselement 3 ist auf einer Seite an dem zweiten Auslöserteil 2 und auf einer entgegengesetzten Seite an dem ersten Auslöserteil 1 angeordnet.

Bei Erwärmung über 90° C dehnt sich das Ausdehnungselement 3 aus. Dabei drückt es das erste Auslöserteil 1 und das zweite Auslöserteil 2 auseinander, so dass sich der Abstand zwischen der Anschlagfläche 11 des ersten Auslöserteils 1 und der Verbindungsstruktur 21 des zweiten Auslöserteils 2 vergrößert. Der Auslöser A ist dadurch länger geworden.

Diese Verlängerung des Auslösers A ist geeignet, einer Veränderung der Geometrie der Tür oder des Fensters, die zu einer Bewegung der Dichtungsleiste aus der Dichtungsstellung führen könnte, entgegenzuwirken.

## Patentansprüche

1. Dichtung für eine Tür oder ein Fenster mit einer beim Schließen der Tür oder des Fensters automatisch bewegbaren Dichtungsleiste, wobei die Dichtung
- einen Halter aufweist, der an einem Flügel der Tür oder des Fensters, zum Beispiel an einer Außenseite oder in einer Nut am oberen oder unteren Ende des Flügels montierbar ist,
- die Dichtungsleiste aufweist, die ein Dichtungselement aufweist, mit dem ein Spalt zwischen dem Flügel und einem Boden, einer Schwelle oder einem Rahmen der Tür oder des Fensters abgedichtet werden kann,
- einen Bewegungsmechanismus zum Bewegen der Dichtungsleiste aus einer Freigabestellung in eine Dichtungsstellung beim Schließen der Tür oder des Fensters und/oder zum Bewegen der Dichtungsleiste aus der Dichtungsstellung in die Freigabestellung beim Öffnen der Tür aufweist,
- einen Auslöser (A) aufweist, der mit dem Bewegungsmechanismus gekoppelt ist und der vorgesehen ist, beim Schließen der Tür oder des Fensters an einem Teil des Rahmens oder einem anderen Teil anzuschlagen, wodurch eine Kraft zum Bewegen der Dichtungsleiste aus der Freigabestellung in die Dichtungsstellung in den Bewegungsmechanismus eingeleitet werden kann,
**dadurch gekennzeichnet,**
- **dass** die Dichtung ein temperaturempfindliches Ausdehnungselement (3) aufweist,
- **dass** der Auslöser (A) über das Ausdehnungselement (3) mit dem Bewegungsmechanimus verbunden ist oder der Auslöser (A) oder der Bewegungsmechanismus das Ausdehnungselement (3) aufweist und
- **dass** die in den Auslöser (A) einleitbare Kraft zum Bewegen der Dichtungsleiste von der Freigabestellung in die Dichtungsstellung zumindest dann über das Ausdehnungselement (3) von dem Auslöser (A) in die Dichtungsleiste geleitet ist, wenn die Temperatur des Ausdehnungselementes (3) größer als 90°C ist.

2. Dichtung nach Anspruch 1, **dadurch gekennzeichnet, dass** das Ausdehnungselement (3) ein temperaturempfindliches Material (32) aufweist oder aus einem temperaturempfindlichen Material hergestellt ist.

3. Dichtung nach Anspruch 2, **dadurch gekennzeichnet, dass** das Ausdehnungselement (3) einen Behälter oder ein Gehäuse (32) aufweist, in dem das temperaturempfindliche Material (32) angeordnet ist.

4. Dichtung nach Anspruch 2 oder 3, **dadurch gekennzeichnet, dass** das temperaturempfindliche Material (32) ein Fluid, insbesondere eine Flüssigkeit, eine Paste oder ein Pulver ist.

5. Dichtung nach Anspruch 1, **dadurch gekennzeichnet, dass** das Ausdehnungselement (3) ein Bimetallelement ist oder ein Bimetall aufweist.

6. Dichtung nach Anspruch 2, **dadurch gekennzeichnet, dass** das temperaturempfindliche Material (32) ein intumeszierendes Material ist.

## Claims

1. st Seal for a door or a window with a sealing strip which can be moved automatically when the door or the window is closed, wherein the seal
- has a holder which can be mounted on a leaf of the door or the window, for example on an outer side or in a groove at the upper or lower end of the leaf,
- has the sealing strip which has a sealing element with which a gap between the leaf and a floor, a threshold or a frame of the door or the window can be sealed,
- has a movement mechanism for moving the sealing strip from a release position into a sealing position when the door or the window is closed and/or for moving the sealing strip from the sealing position into the release position when the door is opened,
- has a trigger (A) which is coupled to the movement mechanism and which is provided to strike against a part of the frame or another part when the door or the window is closed, as a result of which a force for moving the sealing strip from the release position into the sealing position can be introduced into the movement mechanism,
**characterized**
- **in that** the seal has a temperature-sensitive expansion element (3),
- **in that** the trigger (A) is connected to the movement mechanism via the expansion element (3) or the trigger (A) or the movement mechanism has the expansion element (3), and
- **in that** the force which can be introduced into the trigger (A) for moving the sealing strip from the release position into the sealing position is conducted from the trigger (A) into the sealing strip via the expansion element (3) at least when the temperature of the expansion element (3) is greater than 90°C.

2. nd Seal according to Claim 1, **characterized in that** the expansion element (3) has a temperature-sensitive material (32) or is produced from a temperature-sensitive material.

3. rd Seal according to Claim 2, **characterized in that** the expansion element (3) has a container or a housing (32) in which the temperature-sensitive material (32) is arranged.

4. th Seal according to Claim 2 or 3, **characterized in that** the temperature-sensitive material (32) is a fluid, in particular a liquid, a paste or a powder.

5. th Seal according to Claim 1, **characterized in that** the expansion element (3) is a bimetal element or has a bimetal.

6. th Seal according to Claim 2, **characterized in that** the temperature-sensitive material (32) is an intumescent material.

## Revendications

1. Joint d'étanchéité pour une porte ou une fenêtre avec une baguette d'étanchéité mobile automatiquement lors de la fermeture de la porte ou de la fenêtre, le joint d'étanchéité
- présentant un support qui peut être monté sur un battant de la porte ou de la fenêtre, par exemple sur un côté extérieur ou dans une rainure à l'extrémité supérieure ou inférieure du battant,
- présentant la baguette d'étanchéité qui présente un élément d'étanchéité avec lequel un espace entre le battant et un plancher, un seuil ou un cadre de la porte ou de la fenêtre peut être rendu étanche,
- présentant un mécanisme de déplacement pour déplacer la baguette d'étanchéité d'une position de libération à une position d'étanchéité lors de la fermeture de la porte ou de la fenêtre et/ou pour déplacer la baguette d'étanchéité de la position d'étanchéité à la position de libération lors de l'ouverture de la porte,
- présentant un déclencheur (A) qui est couplé au mécanisme de déplacement et qui est prévu pour buter contre une partie du cadre ou une autre partie lors de la fermeture de la porte ou de la fenêtre, moyennant quoi une force pour déplacer la baguette d'étanchéité de la position de libération à la position d'étanchéité peut être introduite dans le mécanisme de déplacement,
**caractérisé en ce que**
- le joint d'étanchéité présente un élément d'expansion (3) sensible à la température,
- le déclencheur (A) est connecté au mécanisme de déplacement par le biais de l'élément d'expansion (3) ou le déclencheur (A) ou le mécanisme de déplacement présente l'élément d'expansion (3) et
- la force pouvant être introduite dans le déclencheur (A) pour déplacer la baguette d'étanchéité de la position de libération à la position d'étanchéité est guidée par le biais de l'élément d'expansion (3) du déclencheur (A) dans la baguette d'étanchéité au moins lorsque la température de l'élément d'expansion (3) est supérieure à 90 °C.

2. Joint d'étanchéité selon la revendication 1, **caractérisé en ce que** l'élément d'expansion (3) présente un matériau sensible à la température (32) ou est fabriqué à partir d'un matériau sensible à la température.

3. Joint d'étanchéité selon la revendication 2, **caractérisé en ce que** l'élément d'expansion (3) présente un récipient ou un boîtier (32), dans lequel le matériau sensible à la température (32) est disposé.

4. Joint d'étanchéité selon la revendication 2 ou 3, **caractérisé en ce que** le matériau sensible à la température (32) est un fluide, en particulier un liquide, une pâte ou une poudre.

5. Joint d'étanchéité selon la revendication 1, **caractérisé en ce que** l'élément d'expansion (3) est un élément bimétallique ou présente un bimétal.

6. Joint d'étanchéité selon la revendication 2, **caractérisé en ce que** le matériau sensible à la température (32) est un matériau intumescent.
